# EUROPÄISCHE PATENTSCHRIFT

(11) **EP 2 868 977 B1**
(45) Veröffentlichungstag und Bekanntmachung des Hinweises auf die Patenterteilung: **18.12.2019**
(21) Anmeldenummer: 14183162.8
(22) Anmeldetag: 02.09.2014
(51) Int. Cl.: F24C 7/08, G06F 3/0482, A47L 15/42

(54) **Verfahren zum Betrieb eines Elektrogeräts und Elektrogerät**
Method for operating an electrical appliance and electric appliance
Procédé de fonctionnement d'un appareil électronique et appareil électronique

(30) Priorität: 18.09.2013 DE 102013218746
(43) Veröffentlichungstag der Anmeldung: 06.05.2015
(73) Patentinhaber: E.G.O. Elektro-Gerätebau GmbH, 75038 Oberderdingen (DE)
(72) Erfinder: Friedrich, Hartmut, 75438 Knittlingen (DE); Heidelberg, Markus, 75038 Oberderdingen (DE); Laszak, Jörg, 75057 Kürnbach (DE)
(74) Vertreter: Patentanwälte Ruff, Wilhelm, Beier, Dauster & Partner mbB

(56) Entgegenhaltungen:
- DE-A1- 10 156 771
- DE-A1-102004 026 315
- DE-A1-102011 010 615

## Beschreibung

Die Erfindung betrifft ein Verfahren zum Betrieb eines Elektrogeräts sowie ein solches Elektrogerät mit einer Bedieneinrichtung.

Aus dem Stand der Technik, beispielsweise der EP 859467 A1, sind Bedieneinrichtungen für Elektrogeräte bzw. auch entsprechende Elektrogeräte bekannt, für die mehrere Bedienelemente vorgesehen sind. Beispielsweise bei einem Kochfeld als Elektrogerät wird eines der Bedienelemente als Ein-/Aus-Schalter ausgelegt bzw. bildet einen solchen. Dabei können als Bedienelemente eben vorteilhaft sogenannte Berührungsschalter verwendet werden, die auf einem kapazitiven oder induktiven Eingabeprinzip beruhen, unter Umständen auch auf einem optischen, und das Auflegen eines Fingers oder ein leichtes Daraufdrücken mit einer leichten bzw. geringen Auflagekraft erkennen. Hierzu wird auch auf die EP 1704642 A1 verwiesen.

Aus der EP 2258987 A2 ist es bekannt, bei einem Elektrogerät eines der Bedienelemente zum Ausschalten einer Bildschirmanzeige einer Bedieneinrichtung auszulegen.

Aus der DE 102011010615 A1 ist ein Haushaltsgerät als Elektrogerät bekannt mit einem Bedienelement zum Aktivieren einer Funktion des Haushaltsgeräts durch einen Benutzer. Die Betätigungsdauer des Bedienelements kann erfasst werden, wobei eine Funktion des Haushaltsgeräts nur dann aktiviert oder deren Aktivierung nur dann veranlasst wird, wenn die Betätigungsdauer des Bedienelements unter einem oberen Grenzwert liegt oder diesem entspricht. Dies bedeutet, dass bei einer noch längeren Betätigungsdauer nichts passiert, sondern eben nur dann, wenn das Bedienelement für eine kürzere Dauer betätigt wird.

Aus der DE 10156771 A1 ist ein weiteres Haushaltsgerät bekannt mit einem Hauptschalter, der eine vorbestimmte Einschalt-Betätigungszeitdauer aufweist. Diese ist von einem Benutzer einstellbar. Wird der Hauptschalter für eine darunterliegende Zeitdauer betätigt, so schaltet er nicht ein.

Aus der DE 102004026315 A1 ist es bekannt, an einem Elektroherd ein Betätigungselement und eine mit dem Betätigungselement zusammenwirkende elektrische Schalteinrichtung mit einer Zeitverzögerungsfunktion vorzusehen. Wird das Betätigungselement über eine Mindest-Betätigungsdauer hinaus betätigt, so ist in wenigstens einem Teilbereich des Haushaltsgeräts eine Stromversorgung unterbrochen oder hergestellt.

### Aufgabe und Lösung

Der Erfindung liegt die Aufgabe zugrunde, ein eingangs genanntes Verfahren sowie ein zu dessen Durchführung bzw. damit betreibbares Elektrogerät zu schaffen, mit denen Probleme des Stands der Technik vermieden werden können und es insbesondere möglich ist, ein Bedienverfahren bzw. ein Elektrogerät gut bedienen zu können und komfortabel zu machen sowie die Bedieneinrichtung nach Möglichkeit vereinfacht auszubilden.

Gelöst wird diese Aufgabe durch ein Verfahren mit den Merkmalen des Anspruchs 1 sowie ein Elektrogerät mit den Merkmalen des Anspruchs 13. Vorteilhafte sowie bevorzugte Ausgestaltungen der Erfindung sind Gegenstand der weiteren Ansprüche und werden im Folgenden näher erläutert. Dabei werden manche der Merkmale nur für das Verfahren oder nur für das Elektrogerät beschrieben. Sie sollen jedoch unabhängig sowohl für das Verfahren als auch für das Elektrogerät selbstständig gelten können. Der Wortlaut der Ansprüche wird durch ausdrückliche Bezugnahme zum Inhalt der Beschreibung gemacht.

Es ist vorgesehen, dass zumindest eines der Bedienelemente einer Bedieneinrichtung des Elektrogeräts ein vorgenannter Ein-/Aus-Schalter ist und ein genannter Berührungsschalter ist oder Näherungsschalter oder eben durch Auflegen eines Fingers mit leichter Auflagekraft betätigt werden kann. Mit diesem Ein-/Aus-Schalter kann das Elektrogerät eingeschaltet werden durch entsprechendes Auflegen des Fingers, beispielsweise für eine Zeit von wenigen sek, also aus einem Aus-Zustand heraus. Ausgehend von einem Ein-Zustand des Elektrogeräts kann es wieder ausgeschaltet werden, wenn der Ein-/Aus-Schalter für eine Dauer betätigt wird, die oberhalb eines Schalt-Grenzwerts liegt. Solange muss also ein Finger mindestens auf den Ein-/Aus-Schalter gelegt bzw. dieser betätigt werden. Des Weiteren ist es erfindungsgemäß möglich, ausgehend von diesem Ein-Zustand des Elektrogeräts den Ein-/Aus-Schalter für eine Dauer unterhalb des Schalt-Grenzwerts zu betätigen oder kürzer als diese, wodurch eine Zusatzfunktion oder ein Unter-Menü des Elektrogeräts bedienbar wird bzw. erscheint oder möglich ist. Der Finger wird dazu also vor Ablauf der Dauer des Schalt-Grenzwerts vom Ein-/Aus-Schalter genommen. Diese Zusatzfunktion ist vorteilhaft ein Zusatz-Menü zur Auswahl von weiteren Funktionen am Elektrogerät oder der Eingabe von Einstellungen für einen Betrieb des Elektrogeräts. Dies kann eine Timer-Funktion, ein Ablaufprogramm, eine Energiespar-Funktion, eine Schnellvariante odgl. sein. Bei einem Kochfeld kann es ein Zweikreis-Betrieb einer Kochstelle oder eine Ankoch-Funktion sein.

Mit einfachen Worten ausgedrückt dient der Ein-/Aus-Schalter dazu, bei längerer Betätigung oberhalb des Schalt-Grenzwerts das Elektrogerät auszuschalten wie üblich. Diese Funktion muss auch aus Sicherheitsgründen und Praxisgründen erhalten bleiben. Wird der Ein-/AusSchalter dagegen kürzer bzw. nur für eine Dauer unterhalb des Schalt-Grenzwerts betätigt und dann auch vor Erreichen des Schalt-Grenzwerts der Finger abgenommen, wird das Elektrogerät nicht ausgeschaltet, sondern die Zusatzfunktion oder das Unter-Menü des Elektrogeräts kann bedient werden. Damit kann ein weiteres Bedienelement, mit dem diese Zusatzfunktion ansonsten aufgerufen werden würde, eingespart werden. Gleichzeitig erfolgt das Ausschalten des Elektrogeräts, insbesondere auch das Einschalten, auf bekannte Art und Weise, wie es auch aus Sicherheitsgründen vorgeschrieben und sinnvoll ist.

Für das Ausschalten kann vorgesehen sein, dass sofort nach Überschreiten des Schalt-Grenzwerts das Elektrogerät ausgeschaltet wird, selbst wenn ein Finger weiterhin auf dem Berührungsschalter ruht bzw. der Ein-/Aus-Schalter sozusagen weiterhin betätigt wird. Somit werden die vorgenannten Sicherheitsfunktionen erfüllt.

In Ausgestaltung der Erfindung kann vorgesehen sein, dass die Zusatzfunktion oder das Unter-Menü dann mit einem weiteren Bedienelement betätigt oder ausgewählt wird. Hierfür kann eines der günstig erscheinenden anderen Bedienelemente verwendet werden, beispielsweise auch üblicherweise vorgesehene Bedienelemente für eine Leistungseinstellung, die dann bei dieser Einstellfunktion eine andere Wirkung haben.

Der genannte Schalt-Grenzwert bzw. die Dauer bis zu seinem Erreichen liegt vorteilhaft zwischen 0,5 Sekunden und 5 Sekunden, besonders vorteilhaft zwischen 0,9 Sekunden und 2 Sekunden. So kann sichergestellt werden, dass es subjektiv für eine Bedienperson leicht möglich ist, eine lange Betätigung durchzuführen zum Ausschalten des Elektrogeräts oder eine kurze Betätigung durchzuführen zum Aufrufen der Zusatzfunktion bzw. des Unter-Menüs.

Für die Zusatzfunktion kann vorgesehen sein, dass sie oder das Unter-Menü aktivierbar ist bzw. aufgerufen wird, sobald vor Erreichen des Schalt-Grenzwerts die Betätigung des Ein-/Aus-Schalters endet bzw. ein dafür aufgelegter Finger eben abgehoben wird. Hier kann in nochmals weiterer vorteilhafter Ausgestaltung der Erfindung vorgesehen sein, dass zum Aufruf der Zusatzfunktion der Ein-/Aus-Schalter für eine bestimmte Mindestdauer betätigt wird, beispielsweise mindestens 0,1 Sekunden, maximal aber eben bis zu dem genannten Schalt-Grenzwert. So kann vermieden werden, dass bereits eine sehr kurze flüchtige Berührung, die nur beispielsweise bis zu 0,1 Sekunden oder 0,2 Sekunden dauert, die Zusatzfunktion aktiviert bzw. eine Wirkung an der Bedieneinrichtung hervorruft.

In nochmals weiterer Ausgestaltung der Erfindung kann vorgesehen sein, dass optische und/oder akustische Signale an eine Bedienperson ausgegeben werden. Dies kann erfolgen, wenn das Elektrogerät ausgeschaltet wird bzw. in den Aus-Zustand versetzt wird. Des Weiteren kann es erfolgen, wenn die Zusatzfunktion oder das Unter-Menü bedienbar oder aktivierbar ist.

Vorteilhaft erfolgt in beiden Fällen ein Signal mit Änderung des Zustands des Elektrogeräts bzw. Aktivierbarkeit oder Bedienbarkeit der Zusatzfunktion. Die Signale können sich jeweils unterscheiden, beispielsweise ein Ton bzw. Piepston oder ein Blinken für das Ausschalten des Elektrogeräts und ein doppelter Piepston oder ein doppeltes Blinken für die bedienbare Zusatzfunktion.

In weiterer Ausgestaltung der Erfindung kann vorgesehen sein, dass nach dem Aktivieren der Zusatzfunktion und des Unter-Menüs eine bestimmte Maximaldauer vorgesehen ist für diesen Zustand bzw. für deren weitere Spezifikation oder Ausführung. So kann die Ausführbarkeit der Zusatzfunktion und Aktivierbarkeit des Unter-Menüs nach maximal 30 oder 20 sek wieder zurückgenommen werden, vorteilhaft nach maximal 10 Sekunden.

In vorteilhafter Ausgestaltung der Erfindung kann insbesondere zur Einhaltung der Sicherheitsvorschriften vorgesehen sein, dass ein Betätigen des Ein-/Aus-Schalters direkt mit Berühren mit einem Finger aus dem Ein-Zustand des Elektrogeräts heraus die Zusatzfunktion und das Unter-Menü oder deren Aktivierbarkeit wieder zurücknimmt. Dabei kann einerseits vorgesehen sein, dass ein kurzes Betätigen des Ein-/Aus-Schalters, insbesondere mit einer Dauer unterhalb des Schalt-Grenzwerts und anschließendem Abnehmen des Fingers, diese Zurücknahme bewirkt. Andererseits kann vorgesehen sein, dass das Betätigen des Ein-/Aus-Schalters für eine Dauer oberhalb des Schalt-Grenzwerts auch bei aktivierter Bedienbarkeit der Zusatzfunktion das Elektrogerät auf vorgenannte Art und Weise ausschaltet, unter Umständen mit zuerst erfolgendem und sofortigem Deaktivieren der Zusatzfunktion bzw. des Unter-Menüs. Es muss also nicht zuerst die Aktivierbarkeit der Zusatzfunktion beendet werden, um danach das Elektrogerät ausschalten zu können, sondern dies kann direkt in einem Schritt erfolgen.

Das Elektrogerät, welches einerseits ein Elektrokochgerät bzw. Elektrohaushaltsgerät sein kann wie insbesondere neben einem vorgenannten Kochfeld oder Backofen auch eine Wasch- oder Spülmaschine oder ein sonstiges Elektrogerät, weist eben eine vorgenannte Bedieneinrichtung mit entsprechend ausgebildeten Bedienelementen auf. Bei den Bedienelementen ist zumindest der Ein-/Aus-Schalter als sogenannter Berührungsschalter oder Näherungsschalter ausgebildet. Vorteilhaft gilt dies aber auch für die anderen Bedienelemente bzw. alle Bedienelemente arbeiten nach dem gleichen Funktionsprinzip. Die Bedieneinrichtung kann an dem Elektrogerät in günstiger Art und Weise angebracht sein, beispielsweise entsprechend der vorgenannten EP 2258987 A2. Als vorgenannte Anzeige kann eine wie dort auch dargestellte großflächige optische Anzeige verwendet werden, alternativ können auch aus der vorgenannten EP 859467 A1 bekannte kleine Leuchtanzeigen vorgesehen sein. Als akustische Anzeige kann ein üblicherweise verwendeter Pieper bzw. Buzzer oder Piezo-Summer verwendet werden.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in Zwischen-Überschriften und einzelne Abschnitte beschränkt die unter diesen gemachten Aussagen nicht in ihrer Allgemeingültigkeit.

### Kurzbeschreibung der Zeichnungen

Ausführungsbeispiele der Erfindung sind in den Zeichnungen schematisch dargestellt und werden im Folgenden näher erläutert. In den Zeichnungen zeigen:
- Fig. 1: eine Draufsicht auf ein Kochfeld als erfindungsgemäßes Elektrogerät und
- Fig. 2: ein Zeitdiagramm zur Veranschaulichung der Folgen einer Betätigung eines Ein-/Aus-Schalters kürzer oder länger als ein Schalt-Grenzwert.

### Detaillierte Beschreibung der Ausführungsbeispiele

In der Fig. 1 ist in Draufsicht ein Kochfeld 11 dargestellt als Beispiel für ein Elektrogerät neben den vorgenannten, wobei ähnliche Elektrohaushaltsgeräte eben auch Spül-/Waschmaschinen, Öfen, Mikrowellen odgl. sein können. Das Kochfeld 11 weist eine Kochfeldplatte 12 und daran vier Kochstellen 13a bis 13d auf. Um deren Bedienung geht es bei der Erfindung hauptsächlich.

Im vorderen Bereich weist das Kochfeld 11 ein Display 15 auf und im linken vorderen Eckbereich einen Ein-/Aus-Schalter 17. Links und rechts neben dem Display 15 sind weitere Bedienelemente 19 vorgesehen. Eine Steuerung 21 für das Kochfeld 11 ist gestrichelt dargestellt. Sie ist mit den Bedienelementen 17 und 19 sowie dem Display 15 verbunden und zusätzlich weist sie einen Pieper 22 auf. Zusätzlich können die Bedienelemente 17 bzw. 19 beleuchtet sein, was beispielsweise für den Ein-/Aus-Schalter 17 durch die schematisch dargestellten Lichtstrahlen 18 angedeutet wird.

Der Ein-/Aus-Schalter 17 ist als eingangs genannter Berührschalter ausgebildet, vorteilhaft als kapazitiver Berührungsschalter. Er kann beleuchtet sein bzw. Leuchtmittel aufweisen für die Lichtstrahlen 18. Für die Bedienelemente 19 kann dasselbe gelten, alternativ können sie auch ein anderes Funktionsprinzip aufweisen. Des Weiteren können die Bedienelemente 19, unter Umständen sogar der Ein-/Aus-Schalter 17, in eine Anzeige entsprechend dem Display 15 integriert sein als sogenannter Touch-Screen. Dies ändert aber auch nichts an ihrer jeweiligen Funktionalität.

In der Fig. 2 ist dargestellt, was im zeitlichen Verlauf mit einer Betätigung des Ein-/Aus-Schalters 17 bewirkt werden kann. Der oberste Verlauf entspricht eben diesem Ein-/Aus-Schalter 17, der Verlauf darunter dem ganzen Kochfeld 11 bzw. zeigt dessen Aktivierungszustand an. Der Verlauf darunter wiederum stellt den Betriebszustand des Piepers 22 dar. Der unterste Verlauf stellt die Bedienbarkeit bzw. Aktivierbarkeit der Zusatzfunktion bzw. des Unter-Menüs dar.

Bei allen vier Verläufen stellt der obere Wert "1" die Betätigung bzw. Aktivierung dar und der untere Zustand "0" den nicht-betätigten bzw. ausgeschalteten oder deaktivierten Zustand.

Falls das Kochfeld 11 noch nicht eingeschaltet ist, wird es mit dem Ein-/Aus-Schalter 17 eingeschaltet, insbesondere durch Betätigen durch Auflegen eines Fingers für eine bestimmte Zeit bzw. vorteilhaft für eine Zeit, die über dem Schalt-Grenzwert T_{S} liegt, der hier als 2 Sekunden definiert ist. Vom eingeschalteten Zustand des Kochfelds 11 ausgehend wird zum Zeitpunkt t₁ ein Finger auf den Ein-/Aus-Schalter gelegt bzw. dessen Betätigung sozusagen begonnen. Im hier dargestellten Zustand wird der Finger zum Zeitpunkt t₂ wieder abgenommen, so dass der Ein-/Ausschalter 17 nicht mehr betätigt ist. Dies erfolgt für eine Zeitdauer T₁, die erkennbar kleiner ist als der Schalt-Grenzwert T_{S}. Deswegen ist nun ein hier nicht weiter ausgeführtes Unter-Menü bzw. eine Zusatzfunktion aktivierbar bzw. bedienbar, wie sie zuvor genannt worden sind, weswegen der unterste Verlauf auf den Zustand "1" springt. Diese Änderung des Zustands für die Zusatzfunktion bzw. das Unter-Menü wird sofort durch den Pieper 22 mit einem erkennbaren Doppelsignal angezeigt. Alternativ oder zusätzlich kann diese Zustandsänderung auch mittels der Lichtstrahlen 18 am Ein-/Aus-Schalter 17 angezeigt werden.

Ab dem Zeitpunkt t₂ ist die Zusatzfunktion bzw. das Unter-Menü bedienbar bzw. aktivierbar. Ob dies nun tatsächlich erfolgt oder nicht, spielt keine Rolle. Im gepunktet dargestellten unteren Verlauf ist eine hierfür vorgesehene Zeitdauer überschritten worden, so dass der Zustand wieder auf "0" zurückgeht und die Bedienbarkeit bzw. Aktivierbarkeit der Zusatzfunktion bzw. des Unter-Menüs wieder wegfällt bzw. entfällt.

Alternativ kann diese vorgesehene Zeitdauer noch nicht erreicht werden, was dem strichpunktiert dargestellten oberen Verlauf entspricht. Da nun zum Zeitpunkt t₃ der Ein-/Aus-Schalter 17 durch Auflegen eines Fingers erneut betätigt wird, was durch seine Zustandsänderung auf "1" angezeigt wird, wird die Aktivierbarkeit bzw. Bedienbarkeit der Zusatzfunktion bzw. des Unter-Menüs sofort wieder rückgängig gemacht und der Zustand auf "0" gesetzt.

Diese zweite Betätigung des Ein-/Aus-Schalters 17 dauert länger als der Schalt-Grenzwert T_{S}, also länger als 2 Sekunden. Deswegen wird zum Zeitpunkt t₄ das Kochfeld 11 ausgeschaltet und sein Zustand auf "0" gesetzt. Dies wiederum wird direkt durch ein längeres Signal des Piepers 22 angezeigt, unter Umständen auch wieder durch Lichtstrahlen 18. Hier ist dargestellt, dass der Finger bis zum Zeitpunkt t₅ auf dem Ein-/Aus-Schalter 17 ruht und erst später, beispielsweise nach 3 Sekunden oder mehr, abgehoben wird. Dies ändert aber erkennbar nichts an einem der Zustände.

## Patentansprüche

1. Verfahren zum Betrieb eines Elektrogeräts (11) mit einer Bedieneinrichtung, die mehrere Bedienelemente (17, 19) aufweist, wobei eines der Bedienelemente einen Ein-/AusSchalter (17) bildet und ein Berührungsschalter ist oder durch leichte Auflagekraft bedienbar ist,
wobei ausgehend von einem Ein-Zustand des Elektrogeräts (11) durch ein Betätigen des Ein-/Aus-Schalters (17) für eine Dauer oberhalb eines Schalt-Grenzwerts das Elektrogerät ausgeschaltet wird und in den Aus-Zustand versetzt wird,
**dadurch gekennzeichnet, dass**
ausgehend vom Ein-Zustand des Elektrogeräts (11) durch ein Betätigen dieses Ein-/Aus-Schalters (17) für eine Dauer unterhalb dieses Schalt-Grenzwerts eine Zusatzfunktion oder ein Unter-Menü des Elektrogeräts bedienbar wird.

2. Verfahren nach Anspruch 1, **dadurch gekennzeichnet, dass** ausgehend von einem Ein-Zustand des Elektrogeräts (11) durch ein Betätigen des Ein-/Aus-Schalters (17) für eine Dauer oberhalb eines Schalt-Grenzwerts das Elektrogerät sofort nach Überschreiten des Schalt-Grenzwerts ausgeschaltet wird und in den Aus-Zustand versetzt wird.

3. Verfahren nach Anspruch 1 oder 2, **dadurch gekennzeichnet, dass** die Zusatzfunktion oder das Untermenü mit einem weiteren Bedienelement betätigt oder ausgewählt wird.

4. Verfahren nach Anspruch 3, **dadurch gekennzeichnet, dass** die Zusatzfunktion oder das Untermenü mit einem weiteren Bedienelement (19) betätigt oder ausgewählt wird zur Auswahl von Funktionen oder Eingabe von Einstellungen.

5. Verfahren nach einem der vorhergehenden Ansprüche, **dadurch gekennzeichnet, dass** der Schalt-Grenzwert zwischen 0,5 Sekunden und 5 Sekunden liegt.

6. Verfahren nach Anspruch 5, **dadurch gekennzeichnet, dass** der Schalt-Grenzwert zwischen 0,9 Sekunden und 2 Sekunden liegt.

7. Verfahren nach einem der vorhergehenden Ansprüche, **dadurch gekennzeichnet, dass** mit Ausschalten des Elektrogeräts (11) und Versetzen des Elektrogeräts in den Aus-Zustand ein optisches und/oder akustisches Signal an eine Bedienperson ausgegeben wird.

8. Verfahren nach einem der vorhergehenden Ansprüche, **dadurch gekennzeichnet, dass** gleichzeitig mit der Bedienbarkeit der Zusatzfunktion oder der Bedienbarkeit des Untermenüs ein optisches und/oder akustisches Signal ausgegeben wird.

9. Verfahren nach einem der vorhergehenden Ansprüche, **dadurch gekennzeichnet, dass** die Ausführbarkeit der Zusatzfunktion und die Bedienbarkeit des Untermenüs zeitlich begrenzt ist.

10. Verfahren nach Anspruch 9, **dadurch gekennzeichnet, dass** die Ausführbarkeit der Zusatzfunktion und die Aktivierbarkeit des Untermenüs zeitlich begrenzt sind und nach maximal 20 sek wieder zurückgenommen werden.

11. Verfahren nach Anspruch 10, **dadurch gekennzeichnet, dass** die Ausführbarkeit der Zusatzfunktion und die Aktivierbarkeit des Untermenüs nach maximal 10 Sekunden wieder zurückgenommen werden.

12. Verfahren nach einem der vorhergehenden Ansprüche, **dadurch gekennzeichnet, dass** aus dem Ein-Zustand des Elektrogeräts (11) heraus ein Betätigen des Ein-/Aus-Schalters (17) direkt mit Berühren mit einem Finger die Ausführbarkeit der Zusatzfunktion und die Bedienbarkeit des Untermenüs zurücknimmt.

13. Elektrogerät (11) mit einer Bedieneinrichtung mit Bedienelementen (17, 19) und einer Steuerung (21), **dadurch gekennzeichnet, dass** die Steuerung (21) zur Durchführung des Verfahrens nach einem der vorhergehenden Ansprüche ausgebildet ist.

## Claims

1. Method for operating an electrical appliance (11) with an operating device which includes a plurality of operating elements (17, 19), wherein one of the operating elements forms an On/Off switch (17) and is a touch-sensitive switch or is operable by a light tracking force,
wherein, starting from an On-condition of the electrical appliance (11), by actuating the On/Off switch (17) for a time period above a switching limit value the electrical appliance is switched off and taken to the Off-condition,
**characterized in that**,
starting from the On-condition of the electrical appliance (11), by actuating said On/Off switch (17) for a time period below said switching limit value an additional function or a submenu of the electrical appliance is made operable.

2. Method according to claim 1, **characterized in that**, starting from an On-condition of the electrical appliance (11), by actuating the On/Off switch (17) for a time period above a switching limit value the electrical appliance is switched off and taken to the Off-condition immediately after exceeding the switching limit value.

3. Method according to claim 1 or 2, **characterized in that** the additional function or the submenu are actuated or selected by a further operating element.

4. Method according to claim 3, **characterized in that** the additional function or the submenu are actuated or selected by a further operating element (19) for selecting of functions or input of settings.

5. Method according to any one of the preceding claims, **characterized in that** the switching limit value is between 0.5 seconds and 5 seconds.

6. Method according to claim 5, **characterized in that** the switching limit value is between 0.9 seconds and 2 seconds.

7. Method according to any one of the preceding claims, **characterized in that** upon switching off the electrical appliance (11) and taking the electrical appliance to the Off-condition, an optical and/or acoustic signal is output to an operator.

8. Method according to any one of the preceding claims, **characterized in that** simultaneously with the operability of the additional function or the operability of the submenu, an optical and/or acoustic signal is output.

9. Method according to any one of the preceding claims, **characterized in that** the feasibility of the additional function or the operability of the submenu are limited in time.

10. Method according to claim 9, **characterized in that** the feasibility of the additional function and the activatability of the submenu are limited in time and are revoked again after a maximum of 20 seconds.

11. Method according to claim 10, **characterized in that** the feasibility of the additional function and the activatability of the submenu are revoked again after a maximum of 10 seconds.

12. Method according to any one of the preceding claims, **characterized in that**, initiating from the On-condition of the electrical appliance (11), actuating the On/Off switch (17) directly by touching with a finger revokes the feasibility of the additional function and the operability of the submenu.

13. Electrical appliance (11) with an operating device including operating elements (17, 19) and a control device (21), **characterized in that** the control device (21) is configured for performing the method according to any one of the preceding claims.

## Revendications

1. Procédé de fonctionnement d'un appareil électrique (11) comprenant un dispositif de commande qui comporte une pluralité d'éléments de commande (17, 19), l'un des éléments de commande formant un commutateur marche/arrêt (17) et étant un commutateur tactile ou pouvant être commandé par une légère force de contact,
l'appareil électrique étant arrêté et amené à l'état d'arrêt, depuis un état de marche de l'appareil électrique (11), par actionnement du commutateur marche/arrêt (17) pendant une durée supérieure à un seuil de commutation,
**caractérisé en ce que**
une fonction supplémentaire ou un sous-menu de l'appareil électrique peut être commandé(e), depuis l'état de marche de l'appareil électrique (11), par actionnement de ce commutateur marche/arrêt (17) pendant une durée inférieure à ce seuil de commutation.

2. Procédé selon la revendication 1, **caractérisé en ce que** l'appareil électrique est arrêté immédiatement après le dépassement du seuil de commutation et amené à l'état d'arrêt, depuis l'état en marche de l'appareil électrique (11), par actionnement du commutateur marche/arrêt (17) pendant une durée supérieure à un seuil de commutation.

3. Procédé selon la revendication 1 ou 2, **caractérisé en ce que** la fonction supplémentaire ou le sous-menu est commandé(e) ou sélectionné(e) avec un autre élément de commande.

4. Procédé selon la revendication 3, **caractérisé en ce que** la fonction supplémentaire ou le sous-menu est commandé(e) ou sélectionné(e) avec un autre élément de commande (19) pour sélectionner des fonctions ou des entrées de réglages.

5. Procédé selon l'une des revendications précédentes, **caractérisé en ce que** le seuil de commutation est compris entre 0,5 seconde et 5 secondes.

6. Procédé selon la revendication 5, **caractérisé en ce que** le seuil de commutation est compris entre 0,9 seconde et 2 secondes.

7. Procédé selon l'une des revendications précédentes, **caractérisé en ce qu'**un signal optique et/ou acoustique est délivré à un opérateur, lors de l'arrêt de l'appareil électrique (11) et de l'amenée de l'appareil électrique à l'état d'arrêt.

8. Procédé selon l'une des revendications précédentes, **caractérisé en ce qu'**un signal optique et/ou acoustique est délivré simultanément à l'opérabilité de la fonction supplémentaire ou à l'opérabilité du sous-menu.

9. Procédé selon l'une des revendications précédentes, **caractérisé en ce que** la possibilité d'exécution de la fonction supplémentaire et l'opérabilité du sous-menu sont limitées dans le temps.

10. Procédé selon la revendication 9, **caractérisé en ce que** la possibilité d'exécution de la fonction supplémentaire et la possibilité d'activation du sous-menu sont limitées dans le temps et sont supprimées au bout de 20 secondes maximum.

11. Procédé selon la revendication 10, **caractérisé en ce que** la possibilité d'exécution de la fonction supplémentaire et la possibilité d'activation du sous-menu sont supprimées au bout de 10 secondes maximum.

12. Procédé selon l'une des revendications précédentes, **caractérisé en ce que**, depuis l'état de marche de l'appareil électrique (11), un actionnement du commutateur marche/arrêt (17) supprime la possibilité d'exécution de la fonction supplémentaire et la possibilité d'activation des sous-menus directement par contact du doigt.

13. Appareil électrique (11) comportant un dispositif de commande pourvu d'éléments de commande (17, 19) et un contrôleur (21), **caractérisé en ce que** le contrôleur (21) est conçu pour mettre en oeuvre le procédé selon l'une des revendications précédentes.
